# EUROPÄISCHE PATENTSCHRIFT

(11) **EP 2 455 218 B1**
(45) Veröffentlichungstag und Bekanntmachung des Hinweises auf die Patenterteilung: **15.04.2015**
(21) Anmeldenummer: 11182297.9
(22) Anmeldetag: 22.09.2011
(51) Int. Cl.: B65D 5/489

(54) **Zuschnitt, Verwendung, Verfahren und Maschine**
Blank, use, method and machine
Ébauche, utilisation, procédé et machine

(30) Priorität: 04.10.2010 DE 102010037947; 11.02.2011 DE 202011000327 U
(43) Veröffentlichungstag der Anmeldung: 23.05.2012
(73) Patentinhaber: PilloPak b.v., 6961 EC Eerbeek (NL)
(72) Erfinder: Grouwstra, Akko, 6971 HS Brummen (NL)
(74) Vertreter: Knoop, Philipp

(56) Entgegenhaltungen:
- EP-A2- 0 729 893
- EP-A2- 0 857 656
- WO-A2-2008/114053
- BE-A- 470 218
- CH-A- 375 212
- DE-B- 1 280 135
- US-A- 2 635 512
- US-A- 3 127 086

## Beschreibung

Die vorliegende Erfindung betrifft einen Zuschnitt, insbesondere aus Wellpappe, zur Fertigung eines in zur Aufnahme von stückigem Füllgut geeignete Abteile aufgeteilten Behältnisses, der mindestens fünf durch parallele Längsfaltlinien verbundene rechteckige Plattenteile aufweist, die in dem fertigen Behältnis eine erste Seitenwand, eine zweite Seitenwand, ein zwischen der ersten Seitenwand und der zweiten Seitenwand gelegenes, zur Bildung einer Reihe von Abteile-Trennwänden ausgestaltetes Zwischenplattenteil bilden.

Die Erfindung betrifft außerdem ein Behältnis, welches aus einem Zuschnitt der eingangs genannten Art hergestellt ist.

Ferner betrifft die Erfindung ein Verfahren zur Herstellung eines Behältnisses aus einem Zuschnitt der eingangs genannten Art.

Schließlich betrifft die Erfindung eine Maschinenanlage zur Fertigung eines Behältnisses aus einem Zuschnitt der eingangs genannten Art mittels des Verfahrens der eingangs genannten Art, umfassend
- Zuführmittel zum Zuführen eines Zuschnitts,
- Mittel zur Faltung der die Seitenwände des fertigen Behältnisses bildenden Platten des Zuschnitts,
- Mittel zur Faltung des ersten Bodenplattenteils auf die Seitenwände,
- Mittel zur Faltung des zweiten Bodenplattenteils auf die erste Bodenplatte.

Gattungsgemäße Zuschnitte, Behältnisse sowie Verfahren sind bekannt aus der EP 0 905 032 B1 sowie aus der EP 0 729 893 B1. Dabei ist es angestrebt, dass die Behältnisse erst beim Anwender vor Ort, also beispielsweise bei einem Hersteller von zu verpackendem Füllgut, aus dem Zuschnitt gefertigt werden. In diesem Zusammenhang haben die bekannten Zuschnitte den Vorzug, dass sie im planen Zustand ein minimales Volumen einnehmen, sodass der Transport zum Anwender gleichermaßen wie etwaige Lagerkosten sich besonders günstig gestalten.

Insbesondere, wenn es sich bei dem von dem fertigen Behältnis aufzunehmenden stückigen Füllgut beispielsweise um Kekse, Schokolade oder dergleichen handelt, hat es sich in der Praxis jedoch als nachteilig erwiesen, dass die Fertigung eines Behältnisses aus dem bekannten Zuschnitt einer Fixierung durch ein Klebemittel bedarf. Dies ist insbesondere bei Lebensmittelherstellern problematisch. Denn es ist unerwünscht, bei der Aufrichtung des Zuschnitts zu einem gattungsgemäßen Behältnis mit Klebemitteln in unmittelbarer Nähe zu den Lebensmitteln zu arbeiten. Die Akzeptanz der bekannten Zuschnitte und Behältnisse im Markt ist daher mit Nachteil unzureichend.

Die CH 375212 A macht ein Verfahren zur Herstellung einer Vorrichtung zur Präsentation von Waren und eine mit diesem Verfahren hergestellte Vorrichtung bekannt.

Aus der US 2,635,512 A ist eine Maschine zur Herstellung von Faltboxen vorbekannt.

Die US 3,127,086 A macht ein Versandbehältnis vorbekannt.

Der vorliegenden Erfindung liegt daher die Aufgabe zugrunde, einen Zuschnitt zur Fertigung eines in zur Aufnahme von stückigem Füllgut geeignete Abteile aufgeteilten Behältnisses der eingangs genannten Art anzugeben, welcher sich beim Benutzer möglichst einfach und umweltschonend zu einem gattungsgemäßen Behältnis aufrichten lässt.

Der Erfindung liegt ferner die Aufgabe zugrunde, ein aus einem derartigen Zuschnitt gefertigtes Behältnis, ein Verfahren zur Fertigung eines derartigen Behältnisses sowie eine entsprechende Maschinenanlage zur Herstellung eines derartigen Behältnisses aus einem derartigen Zuschnitt anzugeben.

Die auf den Zuschnitt gerichtete Aufgabe wird erfindungsgemäß mit einem gattungsgemäßen Zuschnitt gemäß Patentanspruch 1 gelöst, bei welchem Mittel zum mechanischen, vorzugsweise lösbaren, Verriegeln des zum fertigen Behältnis geformten Zuschnitts vorgesehen sind. Mit Vorteil ist es mit einem derartigen erfindungsgemäßen Zuschnitt möglich, das in Abteile aufgeteilte Behältnis ohne Einsatz von Klebemitteln oder dergleichen zu fertigen. Das Verfahren zur Fertigung des Behältnisses ausgehend von dem erfindungsgemäß ausgestalteten Zuschnitt vereinfacht sich dadurch, dass ein Schritt des Aufbringens eines Klebemittels entfallen kann. Entsprechend vereinfacht sich auch der Aufbau einer zur Fertigung des Behältnisses ausgehend von dem erfindungsgemäß ausgestalteten Zuschnitt vorgesehenen Maschinenanlage. Insbesondere ist die Aufrichtung der erfindungsgemäßen Zuschnitte zu Behältnissen vor Ort mit Vorteil auch im Lebensmittelbereich vollkommen unproblematisch möglich, da in diesen Bereichen besonders unerwünschte Klebemittel vollständig entfallen können. Die zweite Seitenwand kann im wesentlichen gleichbreit wie die erste Seitenwand ausgestaltet sein. Zum Ausgleich der Stärke des Deckelmaterials kann sich die Breite der zweiten Seitenwand von jener der ersten Seitenwand jedoch auch um zum Beispiel mindestens 1 mm unterscheiden, je nach der Wellensorte (N/F/E).

Gemäß der Erfindung bildet ein sich an das die erste Seitenwand bildende Plattenteil nach außen anschließendes erstes Bodenplattenteil zusammen mit einem sich an das die zweite Seitenwand bildenden Plattenteil nach außen anschließenden zweiten Bodenplattenteil in dem fertigen Behältnis einen Boden, wobei die Mittel zum Verriegeln Mittel zum mechanischen Verbinden des ersten Bodenplattenteils mit dem zweiten Bodenplattenteil umfassen. Erfindungsgemäß entsteht somit aus dem Zuschnitt beim Aufrichten ein Behältnis, dessen Bodenstärke doppelt so groß ist wie jene der Seitenwände. Dies führt mit Vorteil zu einem besonders stabilen, tragfähigen Behältnis. Die mechanische Verriegelung des ersten Bodenplattenteils mit dem zweiten Bodenplattenteil macht eine im Stand der Technik verwendete Verklebung überflüssig.

Bei dem erfindungsgemäßen Zuschnitt umfassen die Mittel zum mechanischen Verbinden mindestens einen in mindestens einem der Bodenplattenteile ausgeformten Einschnitt sowie mit dem jeweils anderen Bodenplattenteil verbundene Einklemm-Mittel zum Einklemmen in den Einschnitt. Die Verriegelung des zum fertigen Behältnis aufgefalteten Zuschnitts kann gemäß dieser Ausgestaltung auf einfache Weise - ohne Kleben - durch Einbringen der Einklemm-Mittel in den Einschnitt erreicht werden. Dieser Schritt kann beispielsweise auch mit einfachen Mitteln in einer Maschinenanlage zur Herstellung des Behältnisses ausgehend von dem Zuschnitt automatisiert werden, sodass mit Vorteil ein Aufrichten des Behältnisses beim Anwender ohne Kleben problemlos möglich ist.

Da jedem in der ersten Bodenplatte ausgeformten Einschnitt paarweise ein in der zweiten Bodenplatte ausgeformter Einschnitt zugeordnet ist, wird gemäß der Erfindung die mechanische Verriegelung weiter vereinfacht.

Eine bevorzugte Ausführungsform des erfindungsgemäßen Zuschnitts sieht vor, dass mindestens einer der in der ersten Bodenplatte ausgeformten Einschnitte im fertigen Behältnis mit dem zugeordneten Einschnitt in der zweiten Bodenplatte im Wesentlichen in Deckung anordenbar ist. Beim Herstellen des Zuschnitts sind dementsprechend die Einschnitte in entsprechender Weise auf den beiden Bodenplatten anzuordnen. Die paarweise mechanische Verriegelung zwischen zugeordneten Einschnitten kann dann erfindungsgemäß insbesondere mit Einklemm-Mitteln zum Einklemmen in den Einschnitt der jeweils anderen Bodenplatte erreicht werden.

Bei der vorgenannten Einklemm-Mittel zum Einklemmen in den Einschnitt der jeweils anderen Bodenplatte weist erfindungsgemäß mindestens einer der paarweise zugeordneten Einschnitte eine, insbesondere im Wesentlichen mittig, innerhalb des Einschnitts angeordnete Ausbuchtung auf. Wenn im Bereich dieser erfindungsgemäßen Ausbuchtung eine Kraft in Richtung der Flächennormale des Bodenplattenteils ausgeübt wird, wird ein Bereich des Bodenplattenteils mit der Außenkontur des die Ausbuchtung aufweisenden Einschnitts über die Ebene des Bodenplattenteils hinaus gedrückt. Die Ausbuchtung kann dann mit Vorteil als Lasche zum Einschieben in den Einschnitt der zugeordneten Bodenplatte eingebracht werden, um den erfindungsgemäßen Zuschnitt Klebefrei zu einem Behältnis der eingangs genannten Art zu verriegeln.

Die Ausbildung der Lasche und die Automatisierbarkeit des Aufrichtevorgangs vom Zuschnitt zum fertigen Behältnis wird erfindungsgemäß weiter verbessert, wenn der Einschnitt im Wesentlichen geradlinig ausgeformt ist, wobei der Einschnitt vorzugsweise parallel zu den Längsfaltlinien und/oder gegenüber diesen um einen Winkel gedreht ausgerichtet ist. Ein Herausdrücken einer als Lasche fungierenden Ausbuchtung des Einschnitts aus der Ebene des Bodenplattenteils hinaus wird auf diese Weise mit Vorteil vereinfacht. Die Ausgestaltung mit gegenüber den Längsfaltlinien um einen Winkel gedreht angeordneten Einschnitten führt erfindungsgemäß insbesondere dann zu einer guten Befestigung, die zugleich fertigungstechnisch günstig ist, wenn ein Einschnitt parallel zu den Längsfaltlinien ausgerichtet und zwei oder mehr weitere Einschnitte paarweise derart um einen Winkel gedreht sind, dass sie durch Spiegelung entlang einer querverlaufen Mittellinie des Zuschnitts aufeinander abbildbar sind.

Hinsichtlich der Dimensionierung der erfindungsgemäßen Ausbuchtung sieht die Erfindung in vorteilhafter Ausgestaltung vor, dass ein Abstand von Punkten entlang der Ausbuchtung von geradlinigen Abschnitten des Einschnitts höchstens den zwanzigsten Teil einer Längstausdehnung des Einschnitts aufweist. Es hat sich überraschenderweise gezeigt, dass bei dieser Dimensionierung der als Einklemmlasche fungierenden Ausbuchtung ein Optimum erreicht wird zwischen der Einklemmwirkung auf der einen Seite und der problemlosen Einführung in den zugeordneten Einschnitt mittels Kraftausübung in Richtung der Flächennormalen andererseits.

In bevorzugter Ausgestaltung des erfindungsgemäßen Zuschnitts besitzen das Zwischenplattenteil, das die erste Seitenwand bildende Plattenteil und das die zweite Seitenwand bildende Plattenteil eine der Anzahl der Abteile des fertigen Behältnisses entsprechende Anzahl von parallelen, querlaufenden Einschnitten, welche die die drei Platten bildenden Längsfaltlinien schneiden, wobei das Zwischenplattenteil eine Anzahl von Querfaltlinien besitzt, die bis zu den Längsfaltlinien, die das Zwischenplattenteil begrenzen, verlaufen und die die Seitenwände bildenden Platten schräge Faltlinien besitzen, die vom Schnittpunkt einer Längsfaltlinie und einer Querfaltlinie ausgehen, so dass bei der Faltung der ersten die Seitenwand bildenden Platte und/oder der zweiten die Seitenwand bildenden Platte in Bezug auf das Zwischenplattenteil diejenigen Bereiche des Zwischenplattenteils, die jeweils durch eine Querfaltlinie, zwei schräge Faltlinien und einen Einschnitt begrenzt werden, unter Bildung von die Abteile festlegenden, querlaufenden Teilen gefaltet werden, wobei beide Enden jedes querlaufenden Einschnitts hinter den entsprechenden Längsfaltlinien verlaufen und einen Zusatzeinschnitt schneiden, dessen zwei Enden an eine schräge Faltlinie anschließen. Die klebefreie Aufrechtung des Zuschnitts zu einem gattungsgemäßen Behältnis kann gemäß dieser Ausgestaltung des erfindungsgemäßen Zuschnitts mit Vorteil mit vergleichsweise geringem Aufwand automatisiert werden. Mit Vorteil ist die Aufrichtung des Zuschnitts zu dem fertigen Behältnis auf diese Weise beim Anwender problemlos möglich. Es können die Vorteile des geringen Volumens der flachen Zuschnitte hinsichtlich Anlieferung zum Endanwender genutzt werden. Da kein Klebemittel zum mechanischen Verriegeln des zum fertigen Behältnis geformten Zuschnitts erforderlich ist, kann die Aufrichtung des Zuschnitts in nahezu beliebigen Umgebungen, insbesondere auch im Bereich von Lebensmitteln, vorgenommen werden.

Die auf ein Behältnis gerichtete Aufgabe der vorliegenden Erfindung wird gelöst durch ein Behältnis, welches aus einem Zuschnitt nach einem der Patentansprüchen 1 bis 4 hergestellt ist, durch ein Verfahren nach Anspruch 6 oder 7.

Die auf ein Verfahren zur Herstellung eines Behältnisses aus einem Zuschnitt gemäß einem der Patentansprüche 1 bis 4 gerichtete Aufgabe wird erfindungsgemäß durch ein Verfahren nach Anspruch 6 gelöst, welches folgende Schritte aufweist:
- Bilden einer Reihe von Abteile-Trennwänden in dem Zwischenplattenteil, indem die die erste Seitenwand bildende Platte und/oder die die zweite Seitenwand bildende Platte in Bezug auf das Zwischenplattenteil gefaltet wird/werden;
- Bilden des Bodens, indem
   - das erste Bodenplattenteil auf die Abteile-Trennwände gefaltet wird;
   - das zweite Bodenplattenteil auf das erste Bodenplattenteil gefaltet wird und
   - das erste Bodenplattenteil mit dem zweiten Bodenplattenteil in Deckung gebracht wird;
- mechanisches Verriegeln der ersten Bodenplatte mit der zweiten Bodenplatte.

Das Verfahren ermöglicht mit Vorteil das klebefreie Aufrichten und Verriegeln eines erfindungsgemäßen Zuschnitts zu einem fertigen Behältnis vor Ort beim Anwender. Es eignet sich insbesondere zur automatisierten Ausführung durch geeignete Maschinenanlagen.

Gemäß dem erfindungsgemäßen Verfahren werden die beiden Bodenplatten zum Verriegeln beim Aufeinanderfalten derart in Deckung miteinander gebracht, das mindestens ein in der ersten Bodenplatte ausgeformter Einschnitt in Deckung mit einem in der zweiten Bodenplatte ausgeformten, diesem paarweise zugeordneten Einschnitt im Wesentlichen in Deckung gebracht wird und mit dem ersten Bodenteil verbundene Einklemm-Mittel in den Einschnitt der zweiten Bodenplatte eingeklemmt werden. Durch diesen zusätzlichen erfindungsgemäßen Verfahrensschritt kann die Verriegelung des Zuschnitts zu einem fertigen Behältnis bewirkt werden, indem eine Kraft in Richtung der Flächennormalen der Bodenplatten ausgeübt wird.

Das erfindungsgemäße Verfahren sieht vor, daß eine mindestens in einem in der ersten Bodenplatte ausgeformten Einschnitt vorhandene Ausbuchtung in den zugeordneten Einschnitt der der zweiten Bodenplatte eingeklemmt wird, indem auf die erste Bodenplatte im Bereich der Ausbuchtung in Richtung der Flächennormalen eine Kraft hin zur zweiten Bodenplatte ausgeübt wird. Die Ausbuchtung wirkt gemäß dieser Ausgestaltung als Lasche, die mit dem erfindungsgemäßen Verfahrensschritt in den zugeordneten Einschnitt der jeweils anderen Bodenplatte eingeklemmt wird.

In weiterer vorteilhafter Ausgestaltung der erfindungsgemäßen Verfahrens wird in einem ersten Schritt ein Zuschnitt von einem Zuschnittsvorrat, bei dem Zuschnitte, vorzugsweise im Wesentlichen vertikal orientiert, gestapelt sind, entnommen wird, indem der jeweils erste Zuschnitt des Zuschnittsvorrats für die weitere Herstellung des Behältnisses, vorzugsweise um 90°, insbesondere in die Horizontale, geklappt wird. Diese zusätzliche erfindungsgemäße Maßnahme erleichtert die Automatisierung des Verfahrens durch eine geeignete Maschinenanlage, indem eine Vielzahl von Zuschnitten hintereinander zu einem erfindungsgemäßen Behältnis aufgerichtet werden können.

Die auf eine Maschinenanlage zur Fertigung eines Behältnisses aus einem Zuschnitt gemäß einem der Ansprüche 1 bis 4 mittels des Verfahrens gemäß einem der Ansprüche 6 bis 7 gerichtete Aufgabe wird durch eine Maschinenanlage nach Anspruch 8 gelöst, die Zuführmittel zum Zuführen eines Zuschnitts, Mittel zur Faltung der die Seitenwände des fertigen Behältnisses bildenden Platten des Zuschnitts, Mittel zur Faltung des ersten Bodenplattenteils auf die Seitenwände, Mittel zur Faltung des zweiten Bodenplattenteils auf das erste Bodenplattenteils umfasst, wobei erfindungsgemäß Mittel zum mechanischen Verriegeln des ersten Bodenplattenteils mit dem zweiten Bodenplattenteil vorgesehen sind.

Gemäß der erfindungsgemäßen Maschinenanlage umfassen die Mittel zum mechanischen Verriegeln mindestens eine Vorrichtung zum Ausüben einer Kraft in Richtung der Flächennormalen der Bodenplattenteile, vorzugsweise im Bereich der Ausbuchtung.

Die Erfindung wird in einer bevorzugten Ausführungsform unter Bezugnahme auf eine Zeichnung beispielhaft beschrieben, wobei weitere vorteilhafte Einzelheiten den Figuren der Zeichnung zu entnehmen sind.

Funktionsmäßig gleiche Teile sind dabei mit denselben Bezugszeichen versehen.

Die Figuren der Zeichnung zeigen im Einzelnen:

Figur 1: Eine Draufsicht auf einen Plattenzuschnitt;

Figur 2: perspektivische Darstellung eines ausgehend von dem Plattenzuschnitt gemäß Figur 1 entstehenden Zwischenstadiums eines Behältnisses zur Veranschaulichung des Verfahrens zum Herstellen dessen;

Figur 3: perspektivische Ansicht eines aus dem Plattenzuschnitt gemäß Figur 1 über das Verfahren mit dem Zwischenstadium gemäß Figur 2 hergestellten erfindungsgemäßen Behältnisses, wobei die Blickrichtung im Wesentlichen auf den Boden des Behältnisses gerichtet ist;

Figur 4: zur weiteren Veranschaulichung des erfindungsgemäßen Verfahrens den Ausschnitt IV gemäß Figur 3 des Behältnisses in drei Verfahrenstadien bei der Fertigung des Behältnisses ausgehend von dem Plattenzuschnitt gemäß Figur 1;

Figur 5: schematische Veranschaulichung eines vorbereitenden Verfahrensschritts zur Fertigung einer Vielzahl von Behältnissen gemäß Figur 3 ausgehend von dem Zuschnitt gemäß Figur 1;

Figur 6: eine Draufsicht auf einen Plattenzuschnitt gemäß einer Ausgestaltung der Erfindung.

Der in Figur 1 gezeigte Plattenzuschnitt 1 besteht aus doppelseitiger Wellpappe mit N- F- oder E-Wellen, also mit einer Wellenteilung im Bereich 1,6 bis 1,8 mm bei einer Wellenhöhe von 0,4 bis 0,6 mm oder einer Wellenteilung von 1,9 mm bis 2,6 mm bei einer Wellenhöhe von 0,6 bis 0,9 mm oder einer Wellenteilung von 3,0 mm bis 3,5 mm bei einer Wellenhöhe von 1,0 mm bis 1,8 mm. Doppelseitig bedeutet, dass eine Außendecke und eine Innendecke vorhanden ist. Der Zustand 1 umfasst fünf Platten, nämlich ein erstes Bodenplattenteil 2, ein erstes Seitenplattenteil 3, ein zweites Seitenplattenteil 5, ein zwischen diesen Seitenplattenteilen angeordnetes Zwischenplattenteil 4 und ein zweites Bodenplattenteil 6. Diese Plattenteile sind über Längsfaltlinien 7, 8, 9, 10 miteinander verbunden.

Ferner umfasst der Plattenzuschnitt eine Anzahl Querfaltlinien 11. Die Querfaltlinien 11 verlaufen äquidistant zueinander von der das erste Seitenplattenteil 3 mit dem Zwischenplattenteil 4 verbindenden Längsfaltlinie 8 bis zu der das Zwischenplattenteil 4 mit dem zweiten Seitenplattenteil 5 verbindenden Längsfaltlinie 9. Zwei schräge Faltlinien 12, die in entgegengesetzten Winkeln verlaufen, schließen sich jeweils an den Schnittpunkt jeder längslaufenden Faltlinie 8, 9 und jeder anderen Querfaltlinie 11 an. Ein Einschnitt 13 schneidet das Ende eines querlaufenden Einschnitts 14, der quer zu den längslaufenden Faltlinien 8, 9 verläuft, und verläuft jeweils zwischen den äußersten Enden zweier schräger Faltlinien 12.

Ein Zuschnitt 1 mit den bis hier beschriebenen Merkmalen ist im Wesentlichen aus der EP 0 729 893 B1 beziehungsweise der zugehörigen Übersetzungsschrift DE 69 613 255 T2 bekannt. Einzelheiten zur Herstellung eines Behältnisses aus dem Plattenzuschnitt 1 gemäß Figur 1 sind im Wesentlichen direkt anwendbar auf den vorliegenden, Zuschnitt 1. Insoweit wird auf die Offenbarung der genannten Schriften verwiesen.

In dem ersten Bodenplattenteil 2 sind drei Längseinschnitte 15, 16 ausgeformt. Dabei ist der Längseinschnitt 15 gegenüber den in Querrichtung auf gleicher Höhe angeordneten Längseinschnitten 16 zum Äußeren des ersten Bodenplattenteils 2 in Querrichtung verschoben angeordnet. In Längsrichtung ist der Längseinschnitt 15 zentriert zu den beiden Längseinschnitten 16 angeordnet.

Auf dem zweiten Bodenplattenteil 6 befinden sich drei komplementäre Längseinschnitte 17, 18. Die Anordnung der komplementären Längseinschnitte 17, 18 in dem zweiten Bodenplattenteil 6 entspricht in verschobener Form jener der Längseinschnitte 15, 16 auf dem ersten Bodenplattenteil 2, um die Längseinschnitte 17, 18 im zweiten Bodenplattenteil 6 beim Aufrichten in Deckung mit den Längseinschnitten 15, 16 im ersten Bodenplattenteil 2 in Deckung bringen zu können. Im Unterschied zu den Längseinschnitten 15, 16 auf dem ersten Bodenplattenteil 2 weisen die komplementären Längseinschnitte 17, 18 in etwa in Bereich von deren Mitte eine Ausbuchtung 19 auf.

Mit Bezug auf Figur 2 und unter ausdrücklichem Verweis auf die vorgenannten Schriften, insbesondere die dort enthaltenen Verfahrensbeschreibungen zum Aufrichten des Zuschnitts, wird eine bevorzugte Ausgestaltung des Verfahrens erläutert. Um ausgehend von dem Zuschnitt 1 gemäß Figur 1 das erfindungsgemäße Behältnis herzustellen, wird im Wesentlichen das erste Seitenplattenteil 3 um 90° entlang der Längsfaltlinie 8, welche das erste Seitenplattenteil 3 mit dem Zwischenplattenteil 4 verbindet, aus der Zeichenebene herausgefaltet.

Entsprechend wird, anschließend oder gleichzeitig, das zweite Seitenplattenteil 5 entlang der das zweite Seitenplattenteil 5 mit dem Zwischenplattenteil 4 verbindenden Längsfaltlinie 9 um 90° nach oben aus der Zeichenebene der Figur 1 herausgefaltet. Der nach diesem Verfahrensschritt resultierende Zustand ist im Wesentlichen in Figur 2 skizziert. Dabei zeigt Figur 2 einen Zustand, der erhältlich ist ausgehend von einem Zuschnitt 1 entsprechend Figur 1, wobei die in Figur 2 gezeigte Variante lediglich zwei querlaufende Einschnitte 14 mit den sich daraus ergebenen Fächern aufweist, im Unterschied zu vier querlaufenden Einschnitten 14 gemäß Figur 1. An dem hier interessierenden Verfahrensschritt ändert dies jedoch nichts.

Die Ausgestaltung des Zuschnitts 1 mit Querfaltlinien 11, schrägen Faltlinien 12, Einschnitt 13 und querlaufendem Einschnitt 14 führt, wie in dem in Bezug genommenen Dokument näher beschrieben, beim Falten entlang der Längfaltlinie 8, 9 zum Aufrichten des Behältnisses.

Ausgehend von dem in Figur 2 gezeigten Zustand wird der Zuschnitt 1 gemäß dem Verfahren zur Herstellung eines Behältnisses weiterbehandelt, indem zunächst das erste Bodenplattenteil 2 mit den Längseinschnitten 15, 16 entlang der das erste Bodenplattenteil 2 mit dem ersten Seitenplattenteil 3 verbindenden Längsfaltlinie 7 gefaltet wird. Anschließend wird das zweite Bodenplattenteil 6 mit den die Ausbuchtungen 19 aufweisenden komplementären Längseinschnitten 17, 18 entlang der das erste Bodenplattenteil 2 mit dem ersten Seitenplattenteil 3 verbindenden Längsfaltlinie 7 um 90° in Richtung auf die aufgerichteten Abteiltrennwände3, 5 gefaltet.

Dabei ist entscheidend, dass erst das die Längseinschnitte 15, 16 aufweisende erste Bodenplattenteil 2 gefaltet wird und anschließend das die komplementären Längseinschnitte 17,18 mit den Ausbuchtungen 19 aufweisende zweite Bodenplattenteil 6 auf das bereits gefaltete erste Bodenplattenteil 2 gefaltet wird.

In Figur 4 der ein Ausschnittsbereich IV des ersten Bodenplattenteils 2 um den Längseinschnitt 15 herum in einer Draufsicht gezeigt, die sich nach dem zuvor beschriebenen Faltschritt ergibt. Die Figur zeigt dabei zur Veranschaulichung des Verfahrensschrittes zur mechanischen Verriegelung der Bodenplattenteile 2, 3 zur Fertigstellung des Behältnisses die erforderlichen Schritte in den Teilfiguren (a), (b), (c). In Figur 4a ist gestrichelt die Lage des unter dem ersten Bodenplattenteil 2 angeordneten zweiten Bodenplattenteils 6 angedeutet, indem in gestrichelter Linie der komplementäre Längseinschnitt 18 mit einer Ausbuchtung 19 angedeutet ist. Wie zu erkennen, sind der Längsabschnitt 15 und der komplementäre Einschnitt 18 in Teil a der Figur noch nicht in Deckung gebracht. Nachdem gemäß dem Verfahren der Längsabschnitt 15 mit dem zugehörigen komplementären Längseinschnitt 18 in Deckung gebracht wurde, ergibt sich der in Figur b gezeigte Zustand. Zu erkennen ist insbesondere, dass ein gradliniger Abschnitt des komplementären Längseinschnitts 18 im Wesentlichen Deckungsgleich mit dem Längseinschnitt 15 ist. Ferner ist zu erkennen, dass die Ausbuchtung 19 des komplementären Längseinschnitts 18 in der Draufsicht den Längseinschnitt 15 überragt.

Um nun die Verriegelung zu bewirken, wird in einem Bereich 20 um die Ausbuchtung 19 des komplementären Längseinschnitts 18 herum von unten auf die auf den Abteil-Trennwänden aufliegende zweite Bodenplattenteil 6 eine Kraft in Richtung der Flächennormalen der Bodenplattenteile 2, 6, also aus der Zeichenebene heraus, ausgeübt.

Durch diesen Verfahrensschritt gelangt man zu dem in Figur 4c gezeigten Zustand, bei welchem der Bereich der Ausbuchtung 19 des komplementären Längseinschnitts 18 des zweiten Bodenplattenteils 6 durch den Längseinschnitt 15 in den ersten Bodenplattenteil 2 hindurch ragt. In diesem Zustand wird der Bereich um die Ausbuchtung 19 herum wie eine Lasche durch die Rückstellkräfte, die im Bereich des Längseinschnitts 15 aufgrund der Ausbuchtung 19 und deren Aufbiegung in vertikaler Richtung vorherrschen, in dem ersten Bodenplattenteil 2 eingeklemmt und auf diese Weise mechanisch verriegelt.

Der sich in Figur 4c ergebende Endzustand ist in Figur 3 in perspektivischer Darstellung des fertigen Behältnisses 21 gezeigt. Die in Figur 3 gewählte Perspektive entspricht im Wesentlichen jener der Figur 2. Das Behältnis 21 gemäß Figur 3 entsteht somit unter Berücksichtigung der mit Bezug auf Figur 4a, b, c gezeigten Verfahrensschritte durch Falten und Eindrücken des Bereichs 20 um die Laschen 19 herum in den Längsabschnitt 15. Der beschriebene Verriegelungsablauf gemäß Figur 4 wird gemäß dem Verfahren für alle Längseinschnitte 15, 16 mit den zugehörigen komplementären Längseinschnitten 17, 18 durchgeführt, um insgesamt eine zur dauerhaften Zusammenhaltung des Behältnisses 21 geeignete mechanische Verriegelung zu erreichen.

Mit Vorteil kann auf diese Weise das Behältnis 21 unter Verzicht auf Klebemittel aus dem Zuschnitt 1 hergestellt werden.

Nochmals zurückkommend auf Figur 4a ist bezüglich der Ausgestaltung des komplementären Längseinschnitts 18 zu erkennen, dass ein Abstand 22 von Punkten entlang der Ausbuchtung 19 von den rechts und links neben der Ausbuchtung 19 angeordneten geradlinig Abschnitten des komplementär Längseinschnitts 18 höchstens den zwanzigsten Teil einer Längsausdehnung 23 des komplementären Längseinschnitts 18 aufweist. Die Verhältnisse sind in der Figur 4a nicht maßstabsgerecht gezeichnet, sodass der Abstand 22 relativ größer erscheint.

Schließlich ist in Figur 5 schematisch dargestellt, wie sich das Verfahren besonders gut zur hintereinander Herstellung von einer Vielzahl von Behältnissen 21 aus Zuschnitten 1 eignet. Dazu wird eine Anzahl von Zuschnitten 1 in vertikaler Richtung als Zuschnittsvorrat 24 gestapelt vorgehalten. In einem vorbereitenden Verfahrensschritt wird der jeweils vorderste Zuschnitt 1 des Zuschnittsvorrats 24 mit geeigneten Mitteln, insbesondere mit Saugvorrichtungen, um 90° in die horizontale, wie durch den Pfeil 25 angedeutet, gedreht, um auf einer geeigneten Werkzeugplatte 26 für die weitere Verarbeitung und Aufrichtung zum Liegen zu kommen.

Eine in den Figuren nicht weiter dargestellte Maschinenanlage zur Ausführung des beschriebenen und beanspruchten Verfahrens weist insbesondere eine Vorrichtung auf, welche geeignet ist, für den Übergang des Zustands gemäß Figur 4b zu dem Zustand gemäß Figur 4c eine Kraft in Richtung der Flächennormalen der Bodenplattenteile 2, 6 ausüben.

In Figur 6 ist eine Ausgestaltung eines erfindungsgemäßen Plattenzuschnitts 100 gezeigt. Im wesentlichen ist dieser entsprechend dem mit Bezug auf Figur 1 gezeigten Plattenzuschnitt 1 aufgebaut. Jedoch sind abweichend von dem in Figur 1 gezeigten Plattenzuschnitt 1 bei dem in Figur 6 gezeigten Plattenzuschnitt 100 lediglich zwei parallel angeordnete Fächer zum Falten vorgesehen. Ferner sind die Mittel zum mechanischen Verriegeln des zum fertigen Behältnis geformten Zuschnitts 110 abweichend von der Ausführung gemäß Figur 1 ausgestaltet. Dies ist mit Blick auf die Anordnung der Einschnitte 115, 116 in dem ersten Bodenplattenteil 2 des Plattenzuschnitts 100 sowie die entsprechende Anordnung der komplementären Einschnitte 117, 118 ersichtlich. Wie in der Figur 6 zu erkennen, ist in dem Bodenplattenteil 2 ein Längseinschnitt 115 ausgeformt, welcher wie der Längseinschnitt 15 des Bodenplattenteils 2 des Plattenzuschnitts 1 gemäß Figur 1 ausgestaltet ist und dementsprechend parallel zu den Längsfaltlinien 7, 8, 9, 10 ausgerichtet ist. Jedoch sind abweichend von der Ausführungsform gemäß Figur 1 die beiden Einschnitte 116 gegenüber dem Längseinschnitt 115 nicht nur in Querrichtung zum Inneren des Bodenplattenteils 2 verschoben angeordnet. Stattdessen sind die Einschnitte 116, welche in Querrichtung auf gleicher Höhe angeordnet sind, gegenüber dem Längseinschnitt 115 und damit gegenüber der Längsfaltlinie 7 zwischen dem ersten Bodenplattenteil 2 und dem ersten Seitenplattenteil 3 um einen Winkel 120 von 30° gedreht. Dabei sind die Einschnitte 116 jeweils derart gedreht, dass sie durch Spiegelung entlang einer quer verlaufenden Mittellinie des Plattenzuschnitts 1 aufeinander abbildbar sind.

Entsprechend sind auf dem zweiten Bodenplattenteil 6 des Plattenzuschnitts 100 drei komplementäre Einschnitte 117, 118 angeordnet. Die Anordnung der komplementären Längseinschnitte 117, 118 in dem zweiten Bodenplattenteil 6 ist derart gewählt, dass beim Aufrichten des Plattenzuschnitts 100 zur Herstellung eines Behältnisses der Komplementärlängseinschnitt 117 in Deckung mit dem Längseinschnitt 115 in dem Bodenplattenteil 2 bringbar ist und die gedrehten Komplementäreinschnitte 118 in Deckung mit den gedrehten Einschnitten 116 in dem Bodenplattenteil 2 bringbar sind. Die Komplementäreinschnitte 118 und der Komplementäreinschnitt 117 sind für sich genommen wie in dem in Figur 1 gezeigten Zuschnitt 1 die Längseinschnitte 15, 16 mit einer Ausbuchung 119 versehen. Die Ausbuchung 119 ist wie die Ausbuchung 19 weiter oben beschrieben ausgestaltet.

Liste der Bezugszeichen

1 Zuschnitt

2 erstes Bodenplattenteil

3 erstes Seitenplattenteil

4 Zwischenplattenteil

5 zweites Seitenplattenteil

6 zweites Bodenplattenteil

7 Längsfaltlinie

8 Längsfaltlinie

9 Längsfaltlinie

10 Längsfaltlinie

11 Querfaltlinie

12 schräge Faltlinie

13 Einschnitt

14 querlaufender Einschnitt

15 Längseinschnitt

16 Längseinschnitt

17 Komplementärlängseinschnitt

18 Komplementärlängseinschnitt

19 Ausbuchtung

20 Bereich

21 Behältnis

22 Abstand

23 Längsausdehnung

24 Zuschnittsvorrat

25 Pfeil

100 Plattenzuschnitt

115 Längseinschnitt

116 Einschnitt

117 Komplementärlängseinschnitt

118 Komplementäreinschnitt

119 Ausbuchtung

120 Winkel

## Patentansprüche

1. Zuschnitt (1, 100), insbesondere aus Wellpappe, zur Fertigung eines in zur Aufnahme von stückigem Füllgut geeignete Abteile aufgeteilten Behältnisses (21), der mindestens fünf durch parallele Längsfaltlinien (7, 8, 9, 10) verbundene rechteckige Plattenteile (2, 3, 4, 5, 6) aufweist, die in dem fertigen Behältnis (21) eine erste Seitenwand (3), eine zweite Seitenwand (5), ein zwischen der ersten Seitenwand (3) und der zweiten Seitenwand (5) gelegenes, zur Bildung einer Reihe von Abteile-Trennwänden ausgestaltetes Zwischenplattenteil (4) bilden, wobei Mittel (15, 17, 17, 18, 19, 115, 116, 117, 118, 119) zum mechanischen, vorzugsweise lösbaren, Verriegeln des zum fertigen Behältnis (21) geformten Zuschnitts (1) vorgesehen sind, wobei
ein sich an das die erste Seitenwand bildende Plattenteil (3) nach außen anschließendes erstes Bodenplattenteil (2) zusammen mit einem sich an das die zweite Seitenwand bildenden Plattenteil (5) nach außen anschließenden zweiten Bodenplattenteil (6) in dem fertigen Behältnis (21) einen Boden bildet, wobei die Mittel zum Verriegeln Mittel (15, 17, 17, 18, 19, 115, 116, 117, 118, 119) zum mechanischen Verbinden des ersten Bodenplattenteils (2) mit dem zweiten Bodenplattenteil (6) umfassen, wobei
die Mittel (15, 16, 17, 18, 19, 115, 116, 117, 118, 119) zum mechanischen Verbinden mindestens einen in mindestens einem der Bodenplattenteile (2) ausgeformten Einschnitt (15, 16, 115, 116) sowie mit dem jeweils anderen Bodenplattenteil (6) verbundene Einklemm-Mittel (17, 18, 19, 117, 118, 119) zum Einklemmen in den Einschnitt (15, 16, 115, 116) umfassen, wobei
jedem in dem ersten Bodenplattenteil (2) ausgeformten Einschnitt (15, 16, 115, 116) paarweise ein in dem zweiten Bodenplattenteil (6) ausgeformter Einschnitt (17, 18, 117, 118) zugeordnet ist, wobei
mindestens einer der paarweise zugeordneten Einschnitte (17, 18, 117, 118) eine, insbesondere im Wesentlichen mittig innerhalb des Einschnitts (17, 18, 117, 118) angeordnete, Ausbuchtung (19, 119) aufweist,**dadurch gekennzeichnet, dass** der Einschnitt im Wesentlichen geradlinig ausgeformt ist, und gegenüber den Längsfaltlinien (7, 8, 9, 10) um einen Winkel (120) gedreht ausgerichtet ist.

2. Zuschnitt (1, 100) nach Anspruch 1, **dadurch gekennzeichnet, dass** / mindestens einer der in dem ersten Bodenplattenteil (2) ausgeformten Einschnitte (15, 16, 115, 116) im fertigen Behältnis (21) mit dem zugeordneten Einschnitt (17, 18, 117, 118) in dem zweiten Bodenplattenteil (6) im Wesentlichen in Deckung anordenbar ist.

3. Zuschnitt (1, 100) nach einem der Ansprüche 1 oder 2, **dadurch gekennzeichnet, dass** ein Abstand (22) von Punkten entlang der Ausbuchtung (19, 119) von geradlinigen Abschnitten des Einschnitts (18) höchstens den zwanzigsten Teil einer Längsausdehnung (23) des Einschnitts (18) aufweist.

4. Zuschnitt (1, 100) nach einem der vorhergehenden Ansprüche, **dadurch gekennzeichnet, dass** das Zwischenplattenteil (4), das die erste Seitenwand bildende Plattenteil (3) und das die zweite Seitenwand bildende Plattenteil (5) eine der Anzahl der Abteile des fertigen Behältnisses (21) entsprechende Anzahl von parallelen, querlaufenden Einschnitten (14) besitzen, welche die die drei Platten (3, 4, 5) bildenden Längsfaltlinien (8, 9) schneiden, wobei das Zwischenplattenteil (4) eine Anzahl von Querfaltlinien (11) besitzt, die bis zu den Längsfaltlinien (8, 9), die das Zwischenplattenteil (4) begrenzen, verlaufen und die die Seitenwände bildenden Platten (3, 5) schräge Faltlinien (12) besitzen, die vom Schnittpunkt einer Längsfaltlinie (8, 9) und einer Querfaltlinie (11) ausgehen, so dass bei der Faltung der ersten die Seitenwand bildenden Platte (3) und/oder der zweiten die Seitenwand bildenden Platte (5) in Bezug auf das Zwischenplattenteil (4) diejenigen Bereiche des Zwischenplattenteils (4), die jeweils durch eine Querfaltlinie (11), zwei schräge Faltlinien (12) und einen Zusatzeinschnitt (13) begrenzt werden, unter Bildung von die Abteile festlegenden, querlaufenden Teilen gefaltet werden, wobei beide Enden jedes querlaufenden Einschnitts (14) hinter den entsprechenden Längsfaltlinien (8, 9) verlaufen und den Zusatzeinschnitt 13) schneiden, dessen zwei Enden an eine schräge Faltlinie (12) anschließen.

5. Behältnis (21), hergestellt aus einem Zuschnitt (1) nach einem der vorhergehenden Ansprüche, durch ein Verfahren nach Anspruch 6 oder 7.

6. Verfahren zur Herstellung eines Behältnisses (21) aus einem Zuschnitt (1, 100) gemäß einem der Ansprüche 1 bis 4, **gekennzeichnet durch** folgende Schritte:
- Bilden einer Reihe von Abteile-Trennwänden in dem Zwischenplattenteil (4), indem die die erste Seitenwand bildende Platte 3) und/oder die die zweite Seitenwand bildende Platte (5) in Bezug auf das Zwischenplattenteil (5) gefaltet wird/werden;
- Bilden des Bodens, indem
• das erste Bodenplattenteil (6) auf die Abteile-Trennwände gefaltet wird;
• das zweite Bodenplattenteil (2) auf das erste Bodenplattenteil (6) gefaltet wird und
• das erste Bodenplattenteil (6) mit dem zweiten Bodenplattenteil (2) in Deckung gebracht wird;
- mechanisches Verriegeln des ersten Bodenplattenteils (6) mit dem zweiten Bodenplattenteil (2), wobei
die beiden Bodenplattenteile (2, 6) zum Verriegeln beim Aufeinanderfalten derart in Deckung miteinander gebracht werden, dass mindestens ein in dem ersten Bodenplattenteil (6) ausgeformter Einschnitt (17, 18, 117, 118) in Deckung mit einem in dem zweiten Bodenplattenteil (2) ausgeformten, diesem paarweise zugeordneten Einschnitt (15, 16, 115, 116) im Wesentlichen in Deckung gebracht wird und mit dem ersten Bodenplattenteil (6) verbundene Einklemm-Mittel (19, 119) in den Einschnitt (15, 16, 115, 116) des zweiten Bodenplattenteils (2) eingeklemmt werden, wobei
eine in mindestens einem in dem ersten Bodenplattenteil ausgeformten Einschnitt (17, 18, 117, 118) vorhandene Ausbuchtung (19, 119) in den zugeordneten Einschnitt in dem zweiten Bodenplattenteil (2) eingeklemmt wird, indem auf das erste Bodenplattenteil (6) im Bereich (20) der Ausbuchtung (19, 119) in Richtung der Flächennormalen eine Kraft hin zum zweiten Bodenplattenteil (2) ausgeübt wird.

7. Verfahren nach Anspruch 6, wobei in einem ersten Schritt ein Zuschnitt (1) von einem Zuschnittsvorrat (24), bei dem Zuschnitte (1), vorzugsweise im Wesentlichen vertikal orientiert, gestapelt sind, entnommen wird, indem der jeweils erste Zuschnitt (1) des Zuschnittsvorrats (24) für die weitere Herstellung des Behältnisses (21), vorzugsweise um 90°, insbesondere in die Horizontale, geklappt wird.

8. Maschinenanlage zur Fertigung eines Behältnisses (21) aus einem Zuschnitt (1) gemäß einem der Ansprüche 1 bis 4 mittels des Verfahrens gemäß einem der Ansprüche 6 bis 7, umfassend
- Zuführmittel zum Zuführen eines Zuschnitts (1),
- Mittel zur Faltung der die Seitenwände des fertigen Behältnisses bildenden Platten (3, 5) des Zuschnitts (1),
- Mittel zur Faltung des ersten Bodenplattenteils (6) auf die Seitenwände,
- Mittel zur Faltung des zweiten Bodenplattenteils (2) auf das erste Bodenplattenteil (6),
**dadurch gekennzeichnet, dass** Mittel zum mechanischen Verriegeln des ersten Bodenplattenteils (6) mit dem zweiten Bodenplattenteil (2) vorgesehen sind, wobei
die Mittel zum mechanischen Verriegeln mindestens eine Vorrichtung zum Ausüben einer Kraft in Richtung der Flächennormalen der Bodenplattenteile (2, 6), im Bereich (20) der Ausbuchtung (19, 119), umfassen.

## Claims

1. Blank (1, 100), in particular made from corrugated board, for manufacturing a container (21) divided into compartments suitable for receiving filling material in the form of pieces, which comprises at least five rectangular plate parts (2, 3, 4, 5, 6) connected by parallel longitudinal fold lines (7, 8, 9, 10), which parts form, in the finished container (21), a first side wall (3), a second side wall (5), an intermediate plate part (4) located between the first side wall (3) and the second side wall (5) designed to form a row of compartment-dividing walls, means (15, 17, 17, 18, 19, 115, 116, 117, 118, 119) being provided for mechanically, preferably releasably, locking the blank (1) formed into the finished container (21),
a first base plate part (2) attaching to the outside of the plate part (3) forming the first side wall forming, together with a second base plate part (6) attaching to the outside of the plate part (5) forming the second side wall, a base in the finished container (21), the means for locking comprising means (15, 17, 17, 18, 19, 115, 116, 117, 118, 119) for mechanically connecting the first base plate part (2) to the second base plate part (6),
the means (15, 16, 17, 18, 19, 115, 116, 117, 118, 119) for mechanically connecting comprising at least one incision (15, 16, 115, 116) made in at least one of the base plate parts (2) and clamping means (17, 18, 19, 117, 118, 119) connected to the respective other base plate part (6) for clamping into the incision (15, 16, 115, 116),
each of the incisions (15, 16, 115, 116) made in the first base plate part (2) being paired with an incision (17, 18, 117, 118) made in the second base plate part (6),
at least one of the paired incisions (17, 18, 117, 118) comprising a bulge (19, 119), in particular arranged substantially centrally within the incision (17, 18, 117, 118), **characterised in that** the incision is formed substantially as a straight line and is oriented rotated about an angle (120) relative to the longitudinal fold lines (7, 8, 9, 10).

2. Blank (1, 100) according to claim 1, **characterised in that** at least one of the incisions (15, 16, 115, 116) made in the first base plate part (2) can be arranged, in the finished container (21), so as to substantially overlap with the associated incision (17, 18, 117, 118) in the second base plate part (6).

3. Blank (1, 100) according to either claim 1 or claim 2, **characterised in that** a spacing (22) between points of straight portions of the incision (18) along the bulge (19, 119) is at most one twentieth of a longitudinal extension (23) of the incision (18).

4. Blank (1, 100) according to any of the preceding claims, **characterised in that** the inter-plate part (4), the plate part (3) forming the first side wall and the plate part (5) forming the second side wall have a number of parallel, transversely extending incisions (14), corresponding to the number of compartments in the finished container (21), which cut the longitudinal fold lines (8, 9) forming the three plates (3, 4, 5), the inter-plate part (4) having a number of transverse fold lines (11) which extend as far as the longitudinal fold lines (8, 9) delimiting the inter-plate part (4), and the plates (3, 5) forming the side walls having oblique fold lines (12) which start from the intersection of a longitudinal fold line (8, 9) and a transverse fold line (11) so that, when the first plate (3) forming the side wall and/or the second plate (5) forming the side wall is/are folded with respect to the inter-plate part (4), those regions of the inter-plate part (4) which are delimited in each case by a transverse fold line (11), two oblique fold lines (12) and an additional incision (13) are folded to form transversely extending parts determining the compartments, both ends of each transversely extending incision (14) extending behind the corresponding longitudinal fold lines (8, 9) and cutting the additional incision (13), the two ends of which attach to an oblique fold line (12).

5. Container (21), produced from a blank (1) according to any of the preceding claims, by means of a method according to either claim 6 or claim 7.

6. Method for producing a container (21) from a blank (1, 100) according to any of claims 1 to 4, **characterised by** the steps of:
- forming a row of compartment-dividing walls in the inter-plate part (4) by folding the plate (3) forming the first side wall and/or the plate (5) forming the second side wall with respect to the inter-plate part (5);
- forming the base by:
• folding the first base plate part (6) onto the compartment-dividing walls;
• folding the second base plate part (2) onto the first base plate part (6); and
• aligning the first base plate part (6) with the second base plate part (2);
- mechanically locking the first base plate part (6) to the second base plate part (2),
the two base plate parts (2, 6) to be locked by being folded onto each other being aligned such that at least one incision (17, 18, 117, 118) made in the first base plate part (6) is substantially aligned with an incision (15, 16, 115, 116) paired therewith and made in the second base plate part (2), and clamped into the incision (15, 16, 115, 116) of the second base plate part (2) by clamping means (19, 119) connected to the first base plate part (6),
a bulge (19, 119) present in at least one incision (17, 18, 117, 118) formed in the first base plate part being clamped into the associated incision in the second base plate part (2) by exerting a force on the first base plate part (6) in the region (20) of the bulge (19, 119), towards the second base plate part (2) in the direction of the surface normal.

7. Method according to claim 6, wherein, in a first step, a blank (1) is removed from a stock of blanks (24) in which blanks (1) are stacked in a manner preferably oriented substantially vertically, by folding the respective first blank (1) of the stock of blanks (24) for the further production of the container (21) preferably about 90°, in particular so as to be horizontal.

8. Machinery for manufacturing a container (21) from a blank (1) according to any of claims 1 to 4, by means of the method according to any of claims 6 to 7, comprising
- introduction means for introducing a blank (1),
- means for folding the plates (3, 5) of the blank (1) forming the side walls of the finished container,
- means for folding the first base plate part (6) onto the side walls,
- means for folding the second base plate part (2) onto the first base plate part (6),
**characterised in that** means for mechanically locking the first base plate part (6) to the second base plate part (2) are provided,
the means for mechanically locking comprising at least one device for exerting a force in the direction of the surface normals of the base plate parts (2, 6) in the region (20) of the bulge (19, 119).

## Revendications

1. Ebauche (1, 100), en particulier en carton ondulé, pour la fabrication d'un récipient (21) divisé en compartiments appropriés à la réception de produit de remplissage en morceaux, qui présente au moins cinq parties de plaque (2, 3, 4, 5, 6) rectangulaires reliées par des lignes de pliage longitudinales (7, 8, 9, 10) parallèles, qui forment dans le récipient fini (21) une première paroi latérale (3), une deuxième paroi latérale (5), une partie de plaque intermédiaire (4) configurée pour la formation d'une rangée de parois de séparation de compartiments, placée entre la première paroi latérale (3) et la deuxième paroi latérale (5), des moyens (15, 17, 17, 18, 19, 115, 116, 117, 118, 119) pour le verrouillage mécanique, de préférence détachable, de l'ébauche (1) formée pour devenir le récipient fini (21) étant prévus,
une première partie de plaque de fond (2), se raccordant vers l'extérieur à la partie de plaque (3) qui forme la première paroi latérale, formant un fond conjointement avec une seconde partie de plaque de fond (6) se raccordant vers l'extérieur à la partie de plaque (5) formant la seconde paroi latérale dans le récipient fini (21), les moyens de verrouillage comprenant des moyens (15, 17, 17, 18, 19, 115, 116, 117, 118, 119) pour la liaison mécanique de la première partie de plaque de fond (2) avec la seconde partie de plaque de fond (6),
les moyens (15, 16, 17, 18, 19, 115, 116, 117, 118, 119) pour la liaison mécanique comportant au moins une encoche (15, 16, 115, 116) formée dans au moins l'une des parties de plaque de fond (2) ainsi que des moyens de serrage (17, 18, 19, 117, 118, 119) reliés à l'autre partie de plaque de fond (6) respective pour le serrage dans l'encoche (15, 16, 115, 116),
une encoche (17, 18, 117, 118) formée dans la seconde partie de plaque de fond (6) étant associée par paires à chaque encoche (15, 16, 115, 116) formée dans la première partie de plaque de fond (2),
au moins l'une des encoches (17, 18, 117, 118) associées par paires présentant un renflement (19, 119) agencé en particulier sensiblement au milieu à l'intérieur de l'encoche (17, 18, 117, 118), **caractérisée en ce que** l'encoche est formée sensiblement de manière rectiligne et est orientée tournée d'un angle (120) par rapport aux lignes de pliage longitudinales (7, 8, 9, 10).

2. Ebauche (1, 100) selon la revendication 1, **caractérisée en ce qu'**au moins l'une des encoches (15, 16, 115, 116) formées dans la première partie de plaque de fond (2) peut être agencée sensiblement en recouvrement dans le récipient (21) fini avec l'encoche (17, 18, 117, 118) associée dans la seconde partie de plaque de fond (6).

3. Ebauche (1, 100) selon l'une quelconque des revendications 1 ou 2, **caractérisée en ce qu'**une distance (22) entre des points le long du renflement (19, 119) et des sections linéaires de l'encoche (18) présente au maximum le vingtième d'une extension longitudinale (23) de l'encoche (18).

4. Ebauche (1, 100) selon l'une quelconque des revendications précédentes, **caractérisée en ce que** la partie de plaque intermédiaire (4), la partie de plaque (3) formant la première paroi latérale et la partie de plaque (5) formant la seconde paroi latérale possèdent un nombre correspondant au nombre des compartiments du récipient (21) fini d'encoches (14) transversales, parallèles qui coupent les lignes de pliage longitudinales (8, 9) formant les trois plaques (3, 4, 5), la partie de plaque intermédiaire (4) possédant un nombre de lignes de pliage transversales (11) qui s'étendent jusqu'aux lignes de pliage longitudinales (8, 9) qui délimitent la partie de plaque intermédiaire (4) et les plaques (3, 5) formant les parois latérales possédant des lignes de pliage obliques (12) qui sortent du point d'intersection d'une ligne de pliage longitudinale (8, 9) et d'une ligne de pliage transversale (11) de sorte que, lors du pliage de la première plaque (3) formant la paroi latérale et/ou de la seconde plaque (5) formant la paroi latérale par rapport à la partie de plaque intermédiaire (4), les zones de la partie de plaque intermédiaire (4), qui sont délimitées respectivement par une ligne de pliage transversale (11), deux lignes de pliage obliques (12) et une encoche supplémentaire (13), soient pliées en formant des parties transversales, déterminant les compartiments, les deux extrémités de chaque encoche (14) transversale s'étendant derrière les lignes de pliage longitudinales (8, 9) correspondantes et coupant l'encoche supplémentaire (13), dont deux extrémités se raccordent à une ligne de pliage oblique (12).

5. Récipient (21) fabriqué à partir d'une ébauche (1) selon l'une quelconque des revendications précédentes, par un procédé selon la revendication 6 ou 7.

6. Procédé de fabrication d'un récipient (21) à partir d'une ébauche (1, 100) selon l'une quelconque des revendications 1 à 4, **caractérisé par** les étapes suivantes :
- formation d'une rangée de parois de séparation de compartiments dans la partie de plaque intermédiaire (4) en pliant la plaque (3) formant la première paroi latérale et/ou la plaque (5) formant la seconde paroi latérale par rapport à la partie de plaque intermédiaire (5) ;
- formation du fond en
- pliant la première partie de plaque de fond (6) sur les parois de séparation de compartiments ;
- pliant la seconde partie de plaque de fond (2) sur la première partie de plaque de fond (6) et
- amenant en recouvrement la première partie de plaque de fond (6) avec la seconde partie de plaque de fond (2) ;
- verrouillage mécanique de la première partie de plaque de fond (6) avec la seconde partie de plaque de fond (2),
les deux parties de plaque de fond (2, 6) étant amenées en recouvrement l'une avec l'autre pour le verrouillage lors du pliage l'une sur l'autre de telle sorte qu'au moins une encoche (17, 18, 117, 118) formée dans la première partie de plaque de fond (6) soit amenée sensiblement en recouvrement avec une encoche (15, 16, 115, 116) formée dans la seconde partie de plaque de fond (2) associée à celle-ci par paires et des moyens de serrage (19, 119) reliés à la première partie de plaque de fond (6) soient serrés dans l'encoche (15, 16, 115, 116) de la seconde partie de plaque de fond (2),
un renflement (19, 119) présent dans au moins une encoche (17, 18, 117, 118) formée dans la première partie de plaque de fond étant serré dans l'encoche associée dans la seconde partie de plaque de fond (2) en ce qu'une force est exercée vers la seconde partie de plaque de fond (2) sur la première partie de plaque de fond (6) dans la zone (20) du renflement (19, 119) en direction de la normale à la surface.

7. Procédé selon la revendication 6, une ébauche (1) étant retirée, dans une première étape, d'une réserve d'ébauches (24), dans laquelle des ébauches (1) sont empilées, orientées de préférence sensiblement verticalement, en ce que la première ébauche (1) respective de la réserve d'ébauches (24) est rabattue de préférence de 90°, en particulier à l'horizontale pour la suite de la fabrication du récipient (21).

8. Installation de machine pour la fabrication d'un récipient (21) à partir d'une ébauche (1) selon l'une quelconque des revendications 1 à 4 à l'aide du procédé selon l'une quelconque des revendications 6 à 7, comprenant
- des moyens d'amenée pour l'amenée d'une ébauche (1),
- des moyens de pliage des plaques (3, 5), formant les parois latérales du récipient fini, de l'ébauche (1),
- des moyens de pliage de la première partie de plaque de fond (6) sur les parois latérales,
- des moyens de pliage de la seconde partie de plaque de fond (2) sur la première partie de plaque de fond (6),
**caractérisé en ce que** des moyens pour le verrouillage mécanique de la première partie de plaque de fond (6) avec la seconde partie de plaque de fond (2) sont prévus, les moyens pour le verrouillage mécanique comportant au moins un dispositif pour l'exercice d'une force en direction de la normale à la surface des parties de plaque de fond (2, 6) dans la zone (20) du renflement (19, 119).
